# EUROPÄISCHE PATENTSCHRIFT

(11) **EP 0 733 326 B1**
(45) Veröffentlichungstag und Bekanntmachung des Hinweises auf die Patenterteilung: **09.02.2000**
(21) Anmeldenummer: 96810178.2
(22) Anmeldetag: 20.03.1996
(51) Int. Cl.: A47C 23/06

(54) **Untermatratze für ein Liegemöbel**
Undermattress for sleeping furniture
Sommier pour meuble de couchage

(30) Priorität: 22.03.1995 CH 83595
(43) Veröffentlichungstag der Anmeldung: 25.09.1996
(73) Patentinhaber: Thomas Beteiligungs- und Vermögens GmbH & Co. KG, 27432 Bremervörde (DE)
(72) Erfinder: Degen, Hugo, 4411 Seltisberg (CH)
(74) Vertreter: Ullrich, Gerhard, Dr.

(56) Entgegenhaltungen:
- DE-B- 1 238 166
- FR-A- 2 354 735

## Beschreibung

Die Erfindung betrifft eine Untermatratze für ein Liegemöbel gemäss dem Oberbegriff von Patentanspruch 1.

Insbesondere seit der Erfindung der elastischen Einzelfederaufhängung haben derartige Untermatratzen in Federrostausführung starke Verbreitung gefunden und sich in vielerlei Varianten bewährt. Dabei lag das Hauptgewicht der bekannt gewordenen Neuerungen bisher auf dem Streben nach verbesserter Funktion und damit erhöhtem Liegekomfort.

Aus der DE-B-1 238 166 ist eine Untermatratze der eingangs definierten Art mit Federbrücken-Haltevorrichtungen aus einem elastischen Material bekannt, die den Federbrücken eine gewisse Bewegungsfreiheit in allen Raumdimensionen geben. Zum stabilen Halten der Längszargen und der Federbrücken in ihrer gegenseitigen Lage sind zwischen den beiden Längszargen steife Querzargen angeordnet, was zusätzliche Kosten verursacht.

Demgegenüber liegt der vorliegenden Erfindung die Aufgabe zugrunde, eine Untermatratzenkonstruktion vorzuschlagen, die in Herstellung und Vertrieb kostengünstig ist und dennoch den heutigen Grundanforderungen bezüglich guter Liegeeigenschaften gerecht wird.

Die Lösung dieser Aufgabe ist im kennzeichnenden Teil des unabhängigen Patentanspruchs 1 definiert; bevorzugte Ausführungsformen ergeben sich aus den abhängigen Patentansprüchen.

Hauptmerkmal der Erfindung ist die vorgeschlagene besondere Ausbildung der Haltevorrichtung zwischen Federbrücken und Längszargen der Untermatratze. Diese ermöglicht vorteilhaft eine weitgehend flexible Lagerung der Federbrücken, insbesondere hinsichtlich des erforderlichen Längenausgleichs bei Durchbiegung einer belasteten Federbrücke, mit einem Bauteil, das vergleichsweise kostengünstig, vorzugsweise aus Kunststoff, herzustellen ist.

Da die Haltevorrichtung gleichzeitig eine Steifheit aufweist, die genügend gross ist, um die Längszargen bzw. die Federbrücken in unbelastetem Zustand in ihrer gegenseitigen Lage zur Bildung eines Federrostes zu halten, kann weiter vorteilhaft auf zusätzliche Querverbindungen zwischen den beiden Längszargen verzichtet werden. Nebst der damit erzielten weiteren Kostenersparnis lässt sich eine erfindungsgemäss gestaltete Untermatratze zudem in zerlegtem Zustand in einem Paket von minimalem Volumen und geringem Gewicht unterbringen, was sich sowohl bei der Lagerung als auch im Versand sehr günstig auswirkt und es etwa auch erlaubt, eine Untermatratze über den Versandhandel als einzelnes, gut zu handhabendes Postpaket direkt an einen Kunden auszuliefern.

Wie ferner aus den weiter unten dargestellten Ausführungsbeispielen ersichtlich ist, kann die Haltevorrichtung überdies in einfacher Form realisiert werden, so dass sich eine erfindungsgemässe Untermatratze leicht und ohne zusätzliche Hilfsmittel oder Werkzeuge zusammenbauen und gegebenenfalls auch wieder zerlegen lässt.

Im folgenden werden zur näheren Erläuterung der Erfindung einige Ausführungsbeispiele anhand der beiliegenden Zeichnungen beschrieben. Dabei zeigen:
- Fig. 1: eine perspektivische Teilansicht einer erfindungsgemässen Untermatratze mit einer ersten Ausbildungsform einer Haltevorrichtung im Bereich der Verbindung einer Federbrücke und einer Längszarge ;
- Fig. 2 bis 4: verschiedene Schnitte der Haltevorrichtung aus Figur 1 entlang der Linien II-II, III-III bzw. IV-IV ;
- Fig. 5 und 6: in schematischer Darstellung die Wirkungsweise der Federbrücken-Lagerung in einer erfindungsgemässen Untermatratze, einmal mit unbelasteter und einmal mit belasteter, aufgrund der Durchbiegung verkürzter Federbrücke ;
- Fig. 7: eine zweite Ausbildungsform einer Haltevorrichtung in perspektivischer Darstellung;
- Fig. 8: einen Schnitt VIII-VIII aus Figur 7 ;
- Fig. 9 und 10: zwei weitere Ausbildungsformen einer Haltevorrichtung, in zu den Figuren 2 und 8 analoger Darstellung ;
- Fig. 11: perspektivisch eine Haltevorrichtung, bei der Verankerungsorgan und Lagerorgan zwei getrennte Teile sind ;
- Fig. 12: einen Schnitt XII-XII aus Figur 11 ;
- Fig. 13: eine Variante zur Haltevorrichtung von Figur 12, in horizontaler Draufsicht und
- Fig. 14 bis 16: Schnitte der Haltevorrichtung aus Figur 13 entlang der Linien XIV-XIV, XV-XV bzw. XVI-XVI.

Eine erfindungsgemässe Untermatratze weist in an sich bekannter Rostform, auf deren Gesamtdarstellung in den Zeichnungen verzichtet worden ist, zwei Längszargen 2 auf, zwischen welchen eine Vielzahl querverlaufender Federbrücken 4 angeordnet sind. Die Federbrücken 4 sind an ihren Enden in noch näher zu beschreibender Weise mittels einer erfindungswesentlichen Haltevorrichtung mit der jeweiligen Längszarge 2 verbunden.

Beim aus den Figuren 1 bis 4 ersichtlichen ersten Ausführungsbeispiel ist die Haltevorrichtung gesamthaft mit 6 bezeichnet. Sie ist einteilig und vorzugsweise aus Kunststoff gefertigt und umfasst ein rahmenförmiges Verankerungsorgan 8, in dessen Innenbereich ein plattenförmiges Lagerorgan 10 angeordnet ist, welches an seinem unteren Rand über einen Verbindungssteg 12 am Verankerungsorgan 8 angeformt, an den übrigen Rändern jedoch durch einen umgekehrt U-förmigen Schlitz 14 von diesem getrennt ist.

Das Verankerungsorgan 8 liegt an der Innenfläche der Längszarge 2 an und weist eine leicht profilierte Leiste 16 zur Verankerung in der Längszarge 2 auf. Zur Aufnahme der Leiste 16 ist in der Zarge 2 eine längsverlaufende Nut 18 vorgesehen, deren Querschnitt so an die Leiste 16 angepasst ist, dass letztere sich zu einem Pressitz in die Nut 18 eindrücken lässt. Diese Art der Verankerung weist unter anderem den Vorteil auf, dass das Verankerungsorgan 8 an einer beliebigen Position entlang der Längszarge 2 angeordnet werden und damit der Abstand zwischen benachbarten Federbrücken 4 frei gewählt werden kann.

Die Verbindung zwischen Lagerorgan 10 und Federbrücke 4 erfolgt über einen am Lagerorgan 10 angeformten Nocken 20, der hier als Hohlprofil gestaltet ist. Die Federbrücke 4, die in Figur 1 in noch nicht montierter Stellung gezeigt ist, weist eine an die Querschnittsform des Nockens 20 angepasste Ausnehmung 22 auf, mittels derer sich die Federbrücke festsitzend auf den Nocken 20 aufstecken lässt (Pfeil A). Beim vorliegenden Ausführungsbeispiel ist die Federbrücke 4 ein Hohlprofil, dessen innere Konturen die auf den Nocken 20 angepasste Ausnehmung 22 bilden; jedoch wäre es selbstverständlich ebenso möglich, an beliebig gestalteten Federbrücken eine zu diesem Zweck geeignete Ausnehmung vorzusehen. Der Sitz der Federbrücke auf dem Nocken ist so bemessen, dass eine sichere Fixierung der Federbrücke bei Gebrauch der Untermatratze gewährleistet ist. Vorzugsweise soll sich die Federbrücke aber auch mit einem gewissen Kraftaufwand wieder vom Nocken abziehen lassen, um eine einfache Demontage der Untermatratze zu erlauben.

Durch geeignete Materialauswahl und Dimensionierung ist die Haltevorrichtung 6 so ausgebildet, dass das Lagerorgan 10 und die durch den Verbindungssteg 12 realisierte Verbindung zwischen Verankerungsorgan 8 und Lagerorgan 10 einerseits genügend Steifigkeit besitzen, um die Längszargen 2 bzw. die Federbrücken 4 gegenseitig in der Form einer in sich weitgehend stabilen Untermatratze zu halten, andererseits jedoch eine ausreichende Flexibilität aufweisen, die es dem Lagerorgan 10 erlaubt, den Veränderungen der Federbrücke 4, die sich bei Belastung durch eine liegende Person ergeben, bis zu einem gewissen Grade zu folgen.

Die Figuren 5 und 6 illustrieren schematisch das grundsätzliche Zusammenwirken von Lagerorgan 10 und Federbrücke 4. Bei unbelasteter Federbücke 4 steht das Lagerorgan 10 senkrecht, also im wesentlichen parallel zur Innenfläche der Längszarge (Figur 5). Erfolgt eine Belastung (Figur 6, Pfeil B), so wird die Federbrücke 4 durchgedrückt. Dank der speziellen Ausbildung der Haltevorrichtung 6 kann das Lagerorgan 10 unter einer derartigen Belastung von der Längszarge weg sich ausbiegen bzw. ausschwenken, wie dies durch die Pfeile C in Figur 6 angedeutet und durch die mit unterbrochenem Strich gezeichnete Stellung in Figur 2 dargestellt ist, und damit sowohl der veränderten Ausrichtung der Federbrückenenden folgen als auch die sich ergebende Verkürzung der Federbrücke in horizontaler Richtung ausgleichen. Auf diese Weise ist die für gute Liegeeigenschaften der Untermatratze notwendige elastische Lagerung der Federbrücke sichergestellt.

Ferner wird es in der gesamten Untermatratze immer eine Anzahl Federbrücken geben, die nicht oder nur unwesentlich belastet sind und daher die Längszargen in ihrer Lage positionieren können, so dass gemäss einer bevorzugten Ausführungsform ohne weiteres auf zusätzliche Querverbindungen, wie beispielsweise die sonst üblicherweise eingesetzten Endtraversen, verzichtet werden kann.

Im folgenden werden weitere Ausbildungsformen der Haltevorrichtung beschrieben, die sich in ihrer Konstruktionsart unterscheiden, jedoch alle grundsätzlich dieselbe, obenstehend erläuterte Wirkungsweise in bezug auf die Lagerung der Federbrücke zeigen.

Gemäss Figur 7 und 8 weist die hier mit 24 bezeichnete Haltevorrichtung ein Verankerungsorgan 26 in Form eines ringförmigen Rahmens auf, welches mittels einer stutzenförmigen Leiste 28 in der Längszarge 2 gehalten ist. Im Innenbereich des Verankerungsorgans 26 ist ein an dessen runde Form angeglichenes Lagerorgan 30 angeordnet und an seinem unteren Rand über einen Verbindungssteg 32 mit ersterem verbunden. Zur Aufnahme der Federbrücke dient ein am Lagerorgan vorgesehener Nocken 34.

Bei der Ausführung von Figur 9 bezeichnet 36 eine Haltevorrichtung, die aus einem plattenförmigen, durch eine Leiste 38 in der Längszarge 2 gehaltenen Verankerungsorgan 40 und einem über dem Verankerungsorgan 40 angeordneten und an dieses angeformten, ebenfalls plattenförmigen Lagerorgan 42 mit einem Nocken 44 besteht.

Eine konstruktiv einfache und dennoch vorteilhafte Variante zeigt Figur 10 anhand einer Haltevorrichtung 46. Hier ist das Lagerorgan eine Platte 48, an deren Oberkante ein als Verankerungsorgan dienendes L-Profil 50 angeformt ist. Platte 48 und L-Profil 50 bilden zusammen ein U-Profil, das von oben über die Längszarge 2 gestülpt ist. Diese Ausbildung besitzt den Vorteil, dass das Lagerorgan unter Last nicht nur durch die Verbindung mit dem Verankerungsorgan gehalten wird, sondern auch an seinem unteren Rand an der Längszarge 2 abgestützt ist. Weiterhin besitzt diese Ausführung den Vorteil, dass die U-Profile gegebenenfalls auch über die Längszargen eines vorhandenen Bettrahmens gestülpt werden können. Da auf diese Weise zwei sonst erforderliche Längszargen eingespart werden können, ist die genannte spezielle Ausführungsform besonders kostengünstig.

Eine unter Last ausgebogene Stellung des Lagerorgans ist in den Figuren 8 bis 10 jeweils mit Strichlinie angedeutet. Die gesamte Haltevorrichtung kann zweckmässig - wie in den bisher beschriebenen Ausführungsbeispielen der Fall - als einstückiges Teil hergestellt sein. Es ist jedoch auch möglich, Verankerungsorgan und Lagerorgan als getrennte Teile zu gestalten; zwei derartige Ausführungsbeispiele zeigen die Figuren 11 bis 16.

Die Ausbildungsform nach den Figuren 11 und 12 weist ein Verankerungsorgan 52 auf, welches zwei an der Längszarge 2 anliegende Seitenstege 54 umfasst, die in ihrem unteren Bereich durch einen Quersteg 56 und eine von der Längszarge beabstandet verlaufende Wand 58 verbunden sind. Die Seitenstege 54, der Quersteg 56 und die Wand 58 bilden eine Haltehülse 60 für ein Lagerorgan 62. Das plattenförmige Lagerorgan 62 mit angeformtem Nocken 63 zur Aufnahme einer Federbrücke ist an seiner Unterseite zu einer Einstecklasche 64 verlängert, die zur Verbindung von Verankerungsorgan 52 und Lagerorgan 62 in die passend geformte Haltehülse 60 eingesteckt werden kann. In den beiden Figuren ist das Lagerorgan jeweils einmal mit ausgezogener Linie in einer Position vor dem Einstecken und einmal mit Strichlinie in eingesteckter Stellung gezeichnet. Ein Pfeil D in Figur 12 deutet die ausbiegende Bewegung des Lagerorgans unter Last an.

Diese Ausbildung der Haltevorrichtung erleichtert das Auswechseln einzelner Federbrücken. Zudem erlaubt die getrennte Ausführung von Verankerungs- und Lagerorgan, für die beiden Teile unterschiedliche, den konstruktiven Anforderungen jeweils angemessene Werkstoffe zu wählen. Eine konstruktive Variante zur Ausbildungsform von Figur 11 und 12 zeigen die Figuren 13 bis 16. Hier umfasst das Verankerungsorgan eine vergleichsweise grossflächige Platte 66, an der eine angeformte Wand 68 und eine Vertiefung 70 eine nach unten leicht zusammenlaufende Haltehülse 72 für ein Lagerorgan 74 bilden. Das plattenförmige Lagerorgan 74 ist mit einem Nocken 76 für eine Federbrücke versehen und weist in seiner unteren Partie eine Einstecklasche 78 auf, deren Materialstärke so gewählt ist, dass die Einstecklasche sich beim Einstecken in die nach unten zusammenlaufende Haltehülse 72 in der für das Lagerorgan gewünschten Position verkeilt. Die ausbiegende Bewegung des Lagerorgans unter Last in Figur 14 durch einen Pfeil E angedeutet.

## Patentansprüche

1. Untermatratze für ein Liegemöbel, mit zwei Längszargen (2) und einer Anzahl quer zu diesen angeordneten, zur Aufnahme einer Matratze bestimmmten Federbrücken (4), welche jeweils an ihren Endabschnitten mittels einer Haltevorrichtung (6;24;36;46) mit den Längszargen (2) verbunden sind, wobei die Haltevorrichtung (6;24;36;46) ein Verankerungsorgan (8;26;40;50;52;66), welches an der Längszarge (2) verankert ist, und ein Lagerorgan (10;30;42;48; 62;74), welches mit dem Verankerungsorgan (8;26;40;50;52; 66) verbunden ist und über ein Verbindungselement die Federbrücke (4) hält, umfasst, wobei das Lagerorgan (10;30; 42;48;62;74) ein plattenförmiges Element ist, das bei unbelastetem Zustand der Federbrücke (4) im wesentlichen parallel zur Innenfläche der Längszarge (2) angeordnet ist, *dadurch gekennzeichnet,* dass das Lagerorgan (10;30;42;48; 62;74) und/oder die Verbindung (12;32) zwischen Verankerungsorgan (8;26;40;50;52; 66) und Lagerorgan (10;30;42;48; 62;74)
*einerseits* genügend steif ausgebildet ist, um bei unbelasteter Federbrücke Längszarge (2) und Federbrücke (4) in ihrer gegenseitigen Lage zu stabilisieren, und
*andererseits* derart ausgebildet ist, dass bei Durchbiegung der Federbrücke (4) unter Last das Lagerorgan (10;30;42;48; 62;74) im wesentlichen nur um eine gedachte, im wesentlichen horizontal und senkrecht zur Längsachse der Federbrücke verlaufende Achse in Richtung Federbrücke (4) ausgebogen bzw. ausgeschwenkt wird und so die sich aufgrund der Durchbiegung der belasteten Federbrücke ergebende horizontale Verkürzung der Federbrücke ausgleicht.

2. Untermatratze nach Patentanspruch 1, *dadurch gekennzeichnet,* dass das Verankerungsorgan (8;26;40;52;66) eine an der Innenfläche der Längszarge (2) anliegende Platte ist.

3. Untermatratze nach Patentanspruch 1 oder 2, *dadurch gekennzeichnet,* dass das Verankerungsorgan (8;26) die Form eines Rahmens hat, in dessen Innenbereich das Lagerorgan (10;30) angeordnet ist.

4. Untermatratze nach einem der Patentansprüche 1 bis 3, *dadurch gekennzeichnet,* dass das Lagerorgan (10;30) im Bereich seines unteren Rands an das Verankerungsorgan (8;26) angeformt ist.

5. Untermatratze nach Patentanspruch 1 oder 2, *dadurch gekennzeichnet,* dass an der Oberkante des Lagerorgans (48) ein Schenkel eines als Verankerungsorgan dienenden L-Profils (50) angeformt ist, derart, dass das L-Profil (50) und das plattenförmige Lagerorgan (48) zusammen ein von oben über die Längszarge (2) gestülptes U-Profil bilden (Fig. 10).

6. Untermatratze nach einem der Patentansprüche 1 bis 3, *dadurch gekennzeichnet,* dass Verankerungsorgan (52; 66) und Lagerorgan (62;74) zwei getrennte Teile sind und dass zur Verbindung der beiden Teile am Lagerorgan (62;74) eine Einstecklasche (64;78) vorgesehen ist, die in eine am Verankerungsorgan (52;66) ausgebildete Haltehülse (60;72) einsteckbar ist.

7. Untermatratze nach einem der Patentansprüche 1 bis 6, *dadurch gekennzeichnet,* dass das Lagerorgan (10;30; 42;48;62;74) zur Halterung der Federbrücke (4) mit einem Nocken (20;34;44;63;76) als Verbindungselement versehen ist, auf den die Federbrücke (4) mittels einer in ihr ausgebildeten, an die Querschnittsform des Nockens (20;34;44; 63;76) angepassten Ausnehmung (22) festsitzend aufgesteckt ist.

8. Untermatratze nach einem der Patentansprüche 1 bis 4, 6 oder 7, *dadurch gekennzeichnet,* dass das Verankerungsorgan (8;26;40;50;52;66) zur Verankerung an der Längszarge (2) eine Leiste (16;28) aufweist, die in einer an der Längszarge (2) vorgesehenen Nut (18) gehalten ist.

9. Untermatratze nach einem der Patentansprüche 1 bis 8, *dadurch gekennzeichnet,* dass diese abgesehen von den Federbrücken (4) keine weiteren Querverbindungen, wie etwa Quertraversen, zwischen den beiden Längszargen (2) aufweist.

10. Untermatratze nach einem der Patentansprüche 1 bis 9, *dadurch gekennzeichnet,* dass das Lagerorgan (10;30; 42;48;62;74) und/oder die Verbindung (12;32) zwischen Verankerungsorgan (8;26;40;50;52;66) und Lagerorgan (10;30;42; 48;62;74) bei einer Auslenkung in einer Horizontalebene eine wesentlich grössere Federkonstante aufweist als bei einer Auslenkung in einer Vertikalebene.

## Claims

1. Mattress base for sleeping furniture, having two longitudinal members (2) and a number of spring bridges (4) which are arranged transversely to said longitudinal members, are intended for receiving a mattress and are connected, at their end sections in each case, to the longitudinal members (2) by means of a retaining device (6; 24; 36; 46), it being the case that the retaining device (6; 24; 36; 46) comprises an anchoring element (8; 26; 40; 50; 52; 66), which is anchored on the longitudinal member (2), and a bearing element (10; 30; 42; 48; 62; 74), which is connected to the anchoring element (8; 26; 40; 50; 52; 66) and retains the spring bridge (4) via a connecting element, it being the case that the bearing element (10; 30; 42; 48; 62; 74) is a plate-like element which, when the spring bridge (4) is in the non-loaded state, is arranged essentially parallel to the inner surface of the longitudinal member (2), characterized in that the bearing element (10; 30; 42; 48; 62; 74) and/or the connection (12; 32) between the anchoring element (8; 26; 40; 50; 52; 66) and bearing element (10; 30; 42; 48; 62; 74),
on the one hand, are/is of sufficiently rigid design in order to stabilize the longitudinal member (2) and spring bridge (4) in their mutual positions when the spring bridge is not subjected to loading and,
on the other hand, are/is designed such that, during bending of the spring bridge (4) under load, the bearing element (10; 30; 42; 48; 62; 74) is bent or pivoted out in the direction of the spring bridge (4) essentially only about an imaginary axis running essentially horizontally and perpendicularly to the longitudinal axis of the spring bridge, and thus compensates for the horizontal shortening of the spring bridge which is produced as a result of the bending of the loaded spring bridge.

2. Mattress base according to Patent Claim 1, characterized in that the anchoring element (8; 26; 40; 52; 66) is a plate which butts against the

3. Mattress base according to Patent Claim 1 or 2, characterized in that the anchoring element (8; 26) is in the form of a frame in the inner region of which the bearing element (10; 30) is arranged.

4. Mattress base according to one of Patent Claims 1 to 3, characterized in that the bearing element (10; 30) is integrally formed on the anchoring element (8; 26) in the region of its bottom border.

5. Mattress base according to Patent Claim 1 or 2, characterized in that a leg of an L-profile (50), serving as anchoring element, is integrally formed on the top edge of the bearing element (48) such that the L-profile (50) and the plate-like bearing element (48) together form a U-profile which is fitted over the longitudinal member (2) from above (Figure 10).

6. Mattress base according to one of Patent Claims 1 to 3, characterized in that the anchoring element (52; 66) and bearing element (62; 74) are two separate parts, and in that provided on the bearing element (62; 74), for the purpose of connecting the two parts, is an insertion plate (64; 78) which can be inserted into a retaining sleeve (60; 72) formed on the anchoring element (52; 66).

7. Mattress base according to one of Patent Claims 1 to 6, characterized in that the bearing element (10; 30; 42; 48; 62; 74), for securing the spring bridge (4), is provided with a protrusion (20; 34; 44; 63; 76) as connecting element, on which the spring bridge (4) is fitted in a firmly seated manner by means of a clearance (22), which is formed in the spring bridge and is adapted to the cross-sectional shape of the protrusion (20; 34; 44; 63; 76).

8. Mattress base according to one of Patent Claims 1 to 4, 6 or 7, characterized in that the anchoring element (8; 26; 40; 50; 52; 66), for anchorage on the longitudinal member (2), has a strip (16; 28) which is retained in a groove (18) provided on the longitudinal member (2).

9. Mattress base according to one of Patent Claims 1 to 8, characterized in that, apart from the spring bridges (4), said mattress base does not have any further transverse connections, for example crossmembers, between the two longitudinal members (2).

10. Mattress base according to one of Patent Claims 1 to 9, characterized in that the bearing element (10; 30; 42; 48; 62; 74) and/or the connection (12; 32) between the anchoring element (8; 26; 40; 50; 52; 66) and bearing element (10; 30; 42; 48; 62; 74) have/has a considerably greater spring constant in the case of a deflection in a horizontal plane than in the case of a deflection in a vertical plane.

## Revendications

1. Sommier pour meuble de couchage, comprenant deux longerons longitudinaux (2) et un certain nombre de ponts élastiques (4) agencés transversalement à ceux-ci et destinés à recevoir un matelas, qui sont raccordés aux longerons longitudinaux (2), respectivement à leurs sections d'extrémité, au moyen d'un dispositif de retenue (6; 24; 36; 46), le dispositif de retenue (6; 24; 36; 46) comprenant un organe d'ancrage (8; 26; 40; 50; 52; 66), qui est ancré sur le longeron longitudinal (2), et un organe de positionnement (10; 30; 42; 48; 62; 74), qui est raccordé à l'organe d'ancrage (8; 26; 40; 50; 52; 66) et retient le pont élastique (4) par l'intermédiaire d'un élément de raccordement, l'organe de positionnement (10; 30; 42; 48; 62; 74) étant un élément en forme de plaque, qui est agencé parallèlement à la surface interne du longeron longitudinal (2) à l'état non sollicité du pont élastique (4), caractérisé en ce que l'organe de positionnement (10; 30; 42; 48; 62; 74) et/ou le raccordement (12; 32) entre l'organe d'ancrage (8; 26; 40; 50; 52; 66) et l'organe de positionnement (10; 30; 42; 48; 62; 74) est/sont, d'une part, assez rigide(s) pour stabiliser le longeron longitudinal (2) et le pont élastique (4) dans leur position mutuelle à l'état non sollicité du pont élastique, et, d'autre part, est/sont conformé(s) de manière que, lors de la flexion du pont élastique (4) sous une charge, l'organe de positionnement (10; 30; 42; 48; 62; 74) ne s'incurve ou ne pivote sensiblement qu'autour d'un axe imaginaire s'étendant sensiblement horizontalement et perpendiculairement à l'axe longitudinal du pont élastique (4), dans la direction de celui-ci et compense ainsi le raccourcissement horizontal du pont élastique dû à la flexion du pont élastique sollicité.

2. Sommier selon la revendication 1, caractérisé en ce que l'organe d'ancrage (8; 26; 40; 50; 52; 66) est une plaque s'appliquant sur la surface interne du longeron longitudinal (2).

3. Sommier selon la revendication 1 ou 2, caractérisé en ce que l'organe d'ancrage (8; 26) a la forme d'un cadre dans la zone interne duquel l'organe de positionnement (10; 30) est agencé.

4. Sommier selon l'une quelconque des revendications 1 à 3, caractérisé en ce que l'organe de positionnement (10; 30) est moulé dans la zone de son bord inférieur sur l'organe d'ancrage (8; 26).

5. Sommier selon la revendication 1 ou 2, caractérisé en ce qu'une traverse d'un profilé en L (50) servant d'organe d'ancrage est moulée sur le bord supérieur de l'organe de positionnement (48) de manière que le profilé en L (50) et l'organe de positionnement (48) en forme de plaque forment conjointement un profilé en U emboîté par le haut sur le longeron longitudinal (2) (Fig. 10).

6. Sommier selon l'une quelconque des revendications 1 à 3, caractérisé en ce que l'organe d'ancrage (52; 66) et l'organe de positionnement (62; 74) sont deux parties séparées et en ce qu'il est prévu, pour raccorder les deux parties, sur l'organe de positionnement (62; 74) une éclisse d'emboîtement (64; 78) qui peut être emboîtée dans une douille de retenue (60; 72) conçue sur l'organe d'ancrage (52; 66).

7. Sommier selon l'une quelconque des revendications 1 à 6, caractérisé en ce que l'organe de positionnement (10; 30; 42; 48; 62; 74) est pourvu comme élément de raccordement, pour soutenir le pont élastique (4), d'une saillie (20; 34; 44; 63; 76) sur laquelle le pont élastique (4) est solidement emboîté au moyen d'une cavité (22) ménagée dans celui-ci et ajustée à la forme en section transversale de la saillie (20; 34; 44; 63; 76).

8. Sommier selon l'une quelconque des revendications 1 à 4, 6 ou 7, caractérisé en ce que l'organe d'ancrage (8; 26; 40; 50; 52; 66) présente pour l'ancrage sur le longeron longitudinal (2) une éclisse (16; 28) qui est retenue dans une rainure (18) prévue sur le longeron longitudinal (2).

9. Sommier selon l'une quelconque des revendications 1 à 8, caractérisé en ce que celui-ci, en dehors des ponts élastiques (4), ne présente pas d'autres raccordements transversaux, tels que des traverses, entre les deux longerons longitudinaux (2).

10. Sommier selon l'une quelconque des revendications 1 à 9, caractérisé en ce que l'organe de positionnement (10; 30; 42; 48; 62; 74) et/ou le raccordement (12; 32) entre l'organe d'ancrage (8; 26; 40; 50; 52; 66) et l'organe de positionnement (10; 30; 42; 48; 62; 74) présente(nt) une constante élastique sensiblement plus grande lors d'une déviation dans un plan horizontal que lors d'une déviation dans un plan vertical.
